# EUROPÄISCHE PATENTSCHRIFT

(11) **EP 3 645 816 B1**
(45) Veröffentlichungstag und Bekanntmachung des Hinweises auf die Patenterteilung: **04.08.2021**
(21) Anmeldenummer: 18733201.0
(22) Anmeldetag: 13.06.2018
(51) Int. Cl.: E05D 3/14, E05F 5/00, E05F 5/02

(54) **SCHARNIER**
HINGE
CHARNIÈRE

(30) Priorität: 29.06.2017 DE 102017114477
(43) Veröffentlichungstag der Anmeldung: 06.05.2020
(73) Patentinhaber: Hettich-ONI GmbH & Co. KG, 32606 Vlotho (DE)
(72) Erfinder: WEBER, Konrad, 35085 Ebsdorfergrund (DE); FILGES, Karsten, 33699 Bielefeld (DE); STUKE, Kai Michael, 33699 Bielefeld (DE); SCHNEIDER, Mark, 32457 Porta Westfalica (DE); POISCHBEG, Jens, 33818 Leopoldshöhe (DE); HEINZ, Alexander, 49084 Osnabrück (DE)
(74) Vertreter: Dantz, Jan Henning
(86) Internationale Anmeldenummer: PCT/EP2018/065603
(87) Internationale Veröffentlichungsnummer: WO 2019/001956

(56) Entgegenhaltungen:
- CN-U- 203 640 462
- DE-U1-202006 003 196

## Beschreibung

Die vorliegende Erfindung betrifft ein Scharnier nach dem Oberbegriff des Anspruches 1.

Die DE 20 2006 003 196 U offenbart ein Möbelscharnier, bei dem ein Scharnierteil über einen Traghebel und einen Führungshebel verschwenkbar an einem Seitenteil gelagert ist. An dem Führungshebel ist ein Ausleger ausgebildet, an dem ein Lineardämpfer mit einem Gehäuse und einer relativ zu dem Gehäuse verschiebbaren Kolbenstange verschwenkbar gelagert ist. Ein solcher Lineardämpfer ist zum Dämpfen einer Schließbewegung gut geeignet, allerdings ergibt sich das Problem, dass durch das Verschwenken des Lineardämpfers der benötigte Bauraum in dem Seitenteil groß ist.

Die CN 203 640 462 U offenbart ein Scharnier, bei dem ein Lineardämpfer eine Schließbewegung vor Erreichen einer Schließposition abbremst. Der Lineardämpfer ist dabei an einem Halter fixiert, der in einem Seitenteil des Scharniers angeordnet ist. Für eine Dämpfung drückt ein Hebel des Scharniers auf das Gehäuse des Dämpfers, um dieses relativ zu einer Kolbenstange zu verschieben.

Es ist daher Aufgabe der vorliegenden Erfindung, ein Scharnier zu schaffen, das in besonders kompakter Bauweise eine Dämpfung zumindest einer Schließbewegung ermöglicht.

Diese Aufgabe wird mit einem Scharnier mit den Merkmalen des Anspruches 1 gelöst.

Bei dem erfindungsgemäßen Scharnier ist ein Gehäuse des Lineardämpfers drehfest in dem Seitenteil fixiert und an einem Halter des Scharniers festgelegt, wobei der Halter an mindestens einer Achse fixiert ist, an welcher ein Hebel zum Verschwenken des Scharnierteils drehbar gelagert ist. Dadurch kann die Achse sowohl zur Lagerung des Scharnierteils als auch zur Fixierung des Lineardämpfers eingesetzt werden. Dies führt einerseits zu einer Reduzierung der Anzahl an Bauteilen, und andererseits ermöglicht dies die Fixierung des Lineardämpfers in unmittelbarer Nähe des Hebels, so dass der Lineardämpfer vergleichsweise wenig Bauraum benötigt.

Der Halter kann dabei an zwei Achsen fixiert sein oder in einer alternativen Ausgestaltung kann der Halter über mindestens eine Achse und mit einer Körperkante des Halters am Seitenteil anliegend drehfest fixiert sein.

Der Halter weist vorzugsweise ein U-förmiges Formteil auf, das zwei Schenkel mit Öffnungen besitzt, in die mindestens eine Achse eingefügt ist. Besonders bevorzugt weist die mindestens eine Achse einen Mehrkantbereich auf, welcher mit mindestens einer Öffnung eines Schenkels des Halters annähernd übereinstimmt. Dadurch kann durch ein Durchstecken der Achse eine einfache Montage des Lineardämpfers erfolgen.

Der Lineardämpfer umfasst vorzugsweise ein topfförmiges Gehäuse, das einteilig mit dem Halter ausgebildet ist. Alternativ kann das Gehäuse des Lineardämpfers auch topfförmig ausgebildet sein und auf der zu einem Boden abgewandten Seite mindestens eine radial nach außen hervorstehende Stufe besitzen, so dass das Gehäuse in eine Öffnung an dem Halter einsteckbar ist. Unabhängig davon, ob das Gehäuse und der Halter eines oder mehrere Bauteile sind, ist in dem Gehäuse vorzugsweise ein linear verschiebbarer Kolben angeordnet, an dem die Kolbenstange festgelegt ist.

In einer erfindungsgemäßen Ausgestaltung ist an einem der Hebel eine Steuerkurve ausgebildet, die den Lineardämpfer bei einer Schließbewegung des Scharniers kurz vor Erreichen einer Schließposition und optional bei einer Öffnungsbewegung kurz vor Erreichen der maximalen Öffnungsposition zusammendrückt. Dadurch kann der Lineardämpfer sowohl zur Schließdämpfung als auch zur Öffnungsdämpfung eingesetzt werden. Optional kann auf die Öffnungsdämpfung auch verzichtet werden. Die Steuerkurve ist erfindungsgemäß an mindestens einem gebogenen Steg des Hebels ausgebildet und gleitet an einem Stift entlang, der an dem Lineardämpfer anliegt. Der Stift kann dabei in einem Langloch des Halters linear geführt sein, so dass über die Steuerkurve der Stift linear verschoben wird und den Lineardämpfer entsprechend zusammendrückt oder ein Auseinanderfahren ermöglicht.

Für einen besonders kompakten Aufbau ist die Länge des Hubes des Lineardämpfers mit weniger als 5 mm gering ausgebildet, insbesondere kann der Hub zwischen 3 mm und 4,2 mm liegen. Die Länge des Lineardämpfers ist vorzugsweise kleiner als 20 mm, insbesondere kleiner als 18 mm, so dass der Lineardämpfer nur ein geringes Bauvolumen in dem Seitenteil einnimmt.

Die Erfindung wird nachfolgend anhand mehrerer Ausführungsbeispiele mit Bezug auf die beigefügten Zeichnungen näher erläutert. Es zeigen:
- Figur 1: eine perspektivische Explosionsdarstellung eines erfindungsgemäßen Scharniers;
- Figur 2: eine geschnittene Seitenansicht des Scharniers der Figur 1 in einer Schließposition;
- Figuren 3 und 4: zwei Ansichten des Scharniers der Figur 2 in mittleren Öffnungspositionen;
- Figur 5: eine Ansicht des Scharniers der Figur 2 in einer maximalen Öffnungsposition;
- Figur 6: ein Diagramm zur Darstellung der Längserstreckung des Dämpfers bezogen auf die Öffnungsstellung des Scharnierteils;
- Figur 7: eine teilweise geschnittene perspektivische Ansicht des Scharniers der Figur 1 mit montierten Halter;
- Figur 8A: eine Draufsicht auf das Scharnier mit Schnitt durch den Halter mit Lineardämpfer;
- Figur 8B: Detailansicht des Schnitts aus Fig. 8A auf Halter und Lineardämpfer;
- Figur 9: eine perspektivische Ansicht des am Halter fixierten Lineardämpfers;
- Figur 10: eine Draufsicht auf den Halter der Figur 9;
- Figur 11: eine perspektivische Ansicht eines modifizierten Ausführungsbeispiels eines einteiligen Halters mit angeformtem Gehäuse, und
- Figur 12: eine perspektivische Explosionsdarstellung des Halters mit dem Lineardämpfer der Figur 11.

Ein Scharnier 1, insbesondere für Möbel oder Haushaltsgeräte, umfasst ein Seitenteil 2, das an einer Seitenwand eines Möbelkorpus oder an einer anderen Wand fixierbar ist. An dem Seitenteil 2 ist ein Scharnierteil 3 verschwenkbar gelagert, an dem eine Tür festgelegt werden kann, die über das Scharnier 1 von einer Schließposition in eine Öffnungsposition verschwenkbar ist. Hierfür sind zwischen dem Seitenteil 2 und dem Scharnierteil 3 zwei Hebel 4 und 5 vorgesehen. Der Hebel 4 ist U-förmig ausgebildet, wobei der Hebel 4 seitliche Stege 44 aufweist. Der Hebel 4 weist dabei Öffnungen 47 an den Stegen 44 auf, durch die eine Achse 6 durchgesteckt ist, um den Hebel 4 drehbar an dem Scharnierteil 3 zu lagern. Ferner ist integral mit der Achse 6 auch eine beabstandete Achse 7 ausgebildet, die durch eine Öse 56 an dem Hebel 5 durchgesteckt ist, um den Hebel 5 drehbar an dem Scharnierteil 3 zu lagern. Der Hebel 5 kann auch aus mehreren Einzelteilen Flachteilen bestehen, die aneinandergelegt einen Hebel 5 mit entsprechenden Löchern für die Achsen 7 und 9 ergeben.

Das Seitenteil 2, das U-förmig ausgebildet ist und zwei Schenkel 20 und einen Verbindungssteg 21 aufweist, besitzt an den Schenkeln 20 Öffnungen 22, durch die die Achse 8 durchgesteckt ist, um den Hebel 4 drehbar an dem Seitenteil 2 zu lagern. Ferner sind an den Schenkeln 20 Öffnungen 23 ausgebildet, durch die eine Achse 9 durchgesteckt ist, um den Hebel 5 drehbar an dem Seitenteil 2 zu lagern.

Um eine Schließbewegung des Scharnierteils 3 zu dämpfen, ist ein Lineardämpfer 10 vorgesehen, der ein topfförmiges Gehäuse 11 und eine relativ zu dem Gehäuse 11 bewegbare Kolbenstange 12 aufweist. An der Kolbenstange 12 ist ein Kolben 13 fixiert, um bei einer Bewegung des Kolbens 13 relativ zu dem Gehäuse 11 Dämpfungskräfte zu erzeugen. Der Lineardämpfer 10 besitzt einen kompakten Aufbau, und die Hubbewegung der Kolbenstange 12 liegt vorzugsweise in einem Bereich zwischen 2 mm und 6 mm, insbesondere 3 mm bis 5 mm.

Der Lineardämpfer 10 ist an einem Halter 15 fixiert, der in dem Seitenteil 2 angeordnet ist. Der Halter 15 ist U-förmig ausgebildet und umfasst an dem Verbindungsabschnitt eine Öffnung 19, in die das Gehäuse 11 des Lineardämpfers eingesteckt ist, bis ein radial nach außen hervorstehender Rand an dem Gehäuse 11 an dem Halter 15 anliegt. An dem Halter sind dabei zwei Laschen 29 ausgebildet, die eine Bewegung des Gehäuses 11 in Längsrichtung der Kolbenstange 12 begrenzen. Der Halter 15 umfasst an den beiden Schenkeln Öffnungen 17 und 18, die von zwei Achsen 8 und 9 durchgriffen sind, die in das Seitenteil 2 eingesteckt sind. Damit ist der Halter 15 und somit auch der Lineardämpfer 10 drehfest in dem Seitenteil 2 gehalten. Der Halter 15 umfasst ferner ein Langloch 16, das zur Führung eines Stiftes 14 dient. Der Stift 14 liegt an einem stirnseitigen Ende der Kolbenstange 12 an, um den Lineardämpfer 10 zusammenzudrücken. Der Stift 14 kann auch fest mit der Kolbenstange 12 verbunden sein, so dass an der Kolbenstange 12 eine Art Hammerkopf zur Führung der Kolbenstange 12 in dem Langloch 16 ausgebildet ist. In dem Lineardämpfer 10 ist ferner eine Feder 75 vorgesehen, um die Kolbenstange 12 in eine hervorstehende Position vorzuspannen.

Das Seitenteil 2 kann optional unmittelbar an einer Seitenwand eines Korpus fixiert werden. In dem dargestellten Ausführungsbeispiel wird allerdings an der Seitenwand eine Montageplatte 30 fixiert, an der ein Halteelement 31 gehalten ist, an dem das Seitenteil 2 verstellbar gehalten ist. Das Halteelement 31 weist eine schlitzförmige Öffnung 36 für eine Höhenverstellung 50 und eine Öffnung 35 für eine Tiefenverstellung 40 auf. Die Tiefenverstellung 40 besitzt einen exzentrischen Zapfen 41, der durch eine Aussparung 24 an dem Seitenteil 2 durchgeführt ist und in die Öffnung 35 eingreift. Die Höhenverstellung 50 besitzt eine Führungsnut 51, die in der Öffnung 36 an dem Halteelement 31 eingefügt ist und ein Gewinde 52 das im Eingriff mittels der Gewindebohrung 25 in dem Seitenteil 2 ist.

Das Halteelement 31 wird ferner an der Montageplatte 30 über ein Rastelement 34 verrastet, das über eine Achse 32 drehbar an dem Halteelement 31 gelagert ist und zudem über eine Feder 33 vorgespannt ist.

Das Scharnier 1 umfasst ferner eine Feder 60, die als Schenkelfeder ausgebildet ist und einen ersten Federarm 61 aufweist, der an dem Hebel 4 abgestützt ist. Ein zweiter gegenüberliegender Federarm 62 ist an dem Hebel 5 abgestützt, wobei hierfür an dem Hebel 5 eine Aufnahme 63 an einem Steg 55 ausgebildet ist. Alternativ können auch andere im Stand der Technik bekannte Schließfederanordnungen verwendet werden. Es können zum Beispiel auch Anordnungen mit einer Blattfeder verwendet werden.

In Figur 2 ist das Scharnier 1 in einer zusammengebauten Position gezeigt, wobei sich das Scharnierteil 3 in einer Schließposition befindet. Wird das Scharnierteil 3 nun in Öffnungsrichtung verschwenkt, wie dies in Figur 3 gezeigt ist, verschwenken auch die Hebel 4 und 5. Durch Verschwenken des Hebels 4 wird die Steuerkurve 45 um die Achse 8 gedreht, wodurch der Stift 14 entlang der Steuerkurve 45 entlang gleitet. Bei einer Bewegung in Öffnungsrichtung wird die Längserstreckung des Lineardämpfers 10 vergrößert, und die Kolbenstange 12 fährt aus dem Gehäuse 11 heraus.

In Figur 4 ist eine mittlere Öffnungsposition gezeigt, in einem Winkelbereich zwischen 40° und 65°, in der der Lineardämpfer seine maximale Längserstreckung erfährt. Der Stift 14 liegt in einer Aufnahme an der Steuerkurve 45 an, und die Kolbenstange 12 befindet sich in der maximal herausragenden Position. Bewegt sich das Scharnierteil 3 nun weiter in Öffnungsrichtung, verschwenkt der Hebel 4 wieder in die gegenläufige Richtung, und der Stift 14 gleitet entlang der Steuerkurve 45 wieder zurück. Dadurch wird der Lineardämpfer durch Einfahren der Kolbenstange 12 wieder geringfügig komprimiert, bis die in Figur 5 gezeigte Position erreicht ist. In dieser Position ist zu erkennen, wie der Hebel 4 mit seinen Stegen 44 den Hebel 5 übergreift. In der maximalen Öffnungsposition besitzt der Lineardämpfer eine deutlich längere Längserstreckung als in der Schließposition. Auch andere Steuerkurven 45 können zum Steuern des Lineardämpfers eingesetzt werden, beispielsweise kann in der maximalen Öffnungsposition auch der Lineardämpfer 10 stärker eingefahren sein, insbesondere wenn kurz vor Erreichen der maximalen Öffnungsposition eine stärkere Öffnungsdämpfung bewirkt werden soll. Die Steuerkurve kann auch so ausgelegt, dass die Kolbenstange in der maximalen Öffnungsposition zwar eingefahren ist, aber der Hub der Kolbenstange über den Winkelbereich von der maximalen Längserstreckung des Dämpfers bis zur maximalen Öffnungsposition des Scharnierteils 3 so gering beziehungsweise die Hubbewegung der Kolbenstange 12 so langsam ist, das nahezu keine Dämpfungswirkung auftritt. In jedem Fall durchläuft der Lineardämpfer bei einer Öffnungsbewegung des Scharnierteils 3 eine maximale Längserstreckung. In Schließrichtung wird das Scharnierteil 3 aus der in Figur 5 gezeigten Position wieder in die Position bewegt, die in Figur 2 gezeigt ist, wobei dann ebenfalls der Lineardämpfer eine maximale Längserstreckung durchläuft und vor Erreichen der Schließposition stark komprimiert wird, was zu den notwendigen Dämpfungskräften führt. Durch die Zwischenschaltung eines Stiftes 14 zwischen der Steuerkurve 45 und der Kolbenstange 12 werden Querkräfte vermieden, da der Stift 14 an dem Langloch 16 des Halters 15 linear geführt ist.

In Figur 6 ist ein Diagramm gezeigt, in dem die Position der Kolbenstange durch eine Hubbewegung relativ zum Öffnungswinkel des Scharnierteils 3 dargestellt ist. Es ist erkennbar, dass in der Schließposition die Kolbenstange 12 in der eingefahrenen Position ist und bei einer Öffnungsbewegung die maximale Längserstreckung des Lineardämpfers in einem Winkelbereich zwischen 50 und 75° liegt. Erreicht das Scharnierteil 3 eine maximale Öffnungsposition von etwa 105°, wird der Lineardämpfer wieder geringfügig komprimiert, wobei bei der Schwenkbewegung bis zur maximalen Öffnungsposition geringere oder keine Dämpfungskräfte auf das Scharnierteil 3 wirken können. Wird das Scharnierteil 3 in Schließrichtung bewegt, fangen bei einem Winkel zwischen 25 bis 40° vor der Schließposition die Dämpfungskräfte an zu wirken, um das Scharnierteil 3 abzubremsen. Über die Feder 60 wird das Scharnierteil 3 allerdings selbsttätig in die Schließposition bewegt.

In Figur 7 ist das Scharnier 1 noch einmal in der montierten Position gezeigt, und es ist erkennbar, dass das Gehäuse 11' des Lineardämpfers in dem Seitenteil 2 aufgenommen ist und nur ein geringes Bauvolumen einnimmt. Das Gehäuse 11' ist dabei zwischen der Höhenverstellung 50 und den Achsen 8 und 9 angeordnet, wobei die Erstreckung des Lineardämpfers in Längsrichtung der Kolbenstange 12 vorzugsweise kleiner als 20 mm, insbesondere kleiner als 18 mm, ist. Trotz dieser geringen Erstreckung können ausreichend hohe Dämpfungskräfte bereitgestellt werden.

In den Figuren 8A und 8B ist die Antriebsmechanik zum Bewegen der Kolbenstange 12 und die Positionierung des Halter 15' des Lineardämpfers dargestellt. Die Kolbenstange 12 wird durch den Stift 14 angetrieben, der an einer Stirnseite der Kolbenstange 12 anliegt und senkrecht zur Kolbenstange 12 ausgerichtet ist. Der Stift 14 wird dabei durch das Langloch 16 in dem Halter 15' geführt und kann die Kolbenstange 12 zur Erzeugung von Dämpfungskräften in das topfförmige Gehäuse 11' eindrücken.

Die Feder 60 wird durch die Achse 8 in einem Zwischenraum des Halter 15', hier in der einteiligen Bauweise mit dem Gehäuse 11' ausgeführt, gehalten. Für eine kompakte Bauweise und um den Federarm 62 freibeweglich am Gehäuse 11' vorbei zu bewegen ist das Gehäuse 11' des Dämpfers außermittig am Halter 15' angeformt. Der Federarm 62 kann sich so in einem dadurch geschaffenen Freiraum neben dem Gehäuse 11' erstrecken.

In Figur 9 ist der Lineardämpfer mit dem topfförmigen Gehäuse 11 und dem Halter 15 gezeigt. Der Halter 15 ist als U-förmiges Formteil ausgebildet, wobei an jedem der beiden Schenkel des Halters 15 ein Langloch 16 zur Führung des Stiftes 14 ausgebildet ist. Ferner ist der Halter 15 an beiden Schenkeln mit Öffnungen 17 und 18 versehen, die durch die Achsen 8 und 9 durchgriffen sind, so dass der Halter über die Achsen 8 und 9, die auch die Öffnungen 22 und 23 an dem Seitenteil 2 durchgreifen, an dem Seitenteil 2 fixiert ist. Der Halter 15 ist somit starr an dem Seitenteil 2 festgelegt, und auch der Lineardämpfer ist drehfest an dem Halter 15 fixiert, und lediglich die Kolbenstange 12 kann sich linear relativ zu dem Halter 15 bewegen. Alternativ wäre es natürlich möglich, die Kolbenstange 12 an dem Halter 15 zu fixieren und nur das Gehäuse 11 linear zu bewegen.

Um das Gehäuse 11 in Bewegungsrichtung der Kolbenstange 12 zu fixieren, sind an dem Halter 15 zwei integral ausgebildete Laschen 29 vorgesehen, die einen Anschlag für einen Rand des topfförmigen Gehäuses 11 ausbilden. Das Gehäuse 11 besitzt an dem zu einem Boden gegenüberliegenden Ende eine radial nach außen hervorstehende Stufe 28, die dafür sorgt, dass das Gehäuse 11 zwar durch die Öffnung 19 in dem Halter 15 eingesteckt werden kann, aber nur bis zu der Stufe 28. Auf der gegenüberliegenden Seite der Stufe 28 sind die Laschen 29 vorgesehen, die eine Bewegung zu dem Scharnierteil 3 hin begrenzen oder verhindern.

In den Figuren 7 und 8 ist das Gehäuse 11 und der Halter 15 aus zwei unterschiedlichen Teilen gebildet. Bei dem in den Figuren 9 und 10 dargestellten modifizierten Ausführungsbeispiel ist ein topfförmiges Gehäuse 11' integral mit dem Halter 15' ausgebildet, beispielsweise als Formteil aus Kunststoff, das im Spritzgussverfahren hergestellt ist. Der Halter 15' umfasst wieder zwei plattenförmige Schenkel, an denen Öffnungen 17 und 18 zum Durchstecken der Achsen 8 und 9 ausgebildet sind. Ferner ist an beiden Schenkeln ein Langloch 16 zur Führung des Stiftes 14 vorgesehen, so dass die Einheit aus Gehäuse 11' und Halter 15' wie bei dem vorangegangenen Ausführungsbeispiel in das Seitenteil 2 des Scharniers eingesetzt werden kann. Um auch hohe Kräfte in Längsrichtung der Kolbenstange 12 aufnehmen zu können, ist das topfförmige Gehäuse 11' über Verstärkungsrippen 19' mit dem integral ausgebildeten Halter 15' verbunden.

In Figur 10 ist der Lineardämpfer in einer Explosionsdarstellung gezeigt. An der Kolbenstange 12 ist ein scheibenförmiger Halter 71 ausgebildet, der am Umfang mehrere Drosselöffnungen 72 aufweist, die bei einer Bewegung der Kolbenstange 12 in dem Gehäuse 11' durchströmt werden. Ein Kolbenring 70 ist dabei zwischen dem scheibenförmigen Halter 71 und einem Fixierelement 74 angeordnet, insbesondere mit geringem axialem Spiel, wobei das Fixierelement 74 über einen Stift 73 an einer Öffnung der Kolbenstange 12 fixiert ist. Durch das axiale Spiel des Kolbenringes 70 ist gewährleistet, dass die Ausfahrbewegung der Kolbenstange 12 vergleichsweise leichtgängig erfolgen kann, während das Eindrücken der Kolbenstange 12 in das Gehäuse 11' zu hohen Dämpfungskräften aufgrund der geringen Strömungsquerschnitte führt. Der Kolben und die Kolbenstange 12 sind dabei durch eine Feder 75 in die ausgefahrene Position vorgespannt, wobei die Feder 75 an einer Seite an dem Boden des Gehäuses 11' abgestützt ist und auf der gegenüberliegenden Seite an dem Fixierelement 74 anliegt.

An dem topfförmigen Gehäuse ist an der Stufe 28 ferner eine Dichtung 76 gehalten, der mit einer äußeren Dichtlippe 78 oder einem Dichtwulst an einer Innenwand der Stufe 28 anliegt. Die Dichtung 76 weist ferner eine innere Öffnung 77 auf, die von der Kolbenstange 12 durchgriffen ist, so dass die Kolbenstange 12 relativ zu der Dichtung 76 bewegbar ist.

Die Dichtung 76 ist über einen Deckel 80 gehalten, der mit einem äußeren Ring an der Innenwand der Stufe 28 klemmend fixiert ist. Der Deckel 80 umfasst einen inneren Ring 82 mit einer Öffnung 81, die von der Kolbenstange 12 durchgriffen ist. Der innere Ring 82 ist über Federelemente 83 in axiale Richtung der Kolbenstange 12 federnd gelagert und drückt die Dichtung 76 in das Gehäuse 11' hinein. Wird die Kolbenstange 12 in das Gehäuse 11' bewegt, verdrängt die Kolbenstange 12 ein gewisses Volumen, so dass ein Dämpfungsfluid, beispielsweise Öl, mehr Volumen benötigt. Dadurch wird die Dichtung 76 in axiale Richtung an dem Gehäuse 11' geringfügig gegen die Kraft der Federelemente 83 verschoben, so dass das Volumen der Kolbenstange 12 kompensiert werden kann. Wird die Kolbenstange 12 wieder aus dem Gehäuse 11' durch die Feder 75 herausgedrückt, erfolgt ein Volumenausgleich in die entgegengesetzte Richtung, und die Dichtung 76 wird durch die Federelemente 83 wieder in das Gehäuse 11' hineingedrückt. Als Lineardämpfer können natürlich auch andere Kolben vorgesehen werden, die an Kolbenstangen 12 fixiert sind. Der Lineardämpfer mit dem Gehäuse 11 oder 11' und der Kolbenstange 12 besitzt vorzugsweise eine Länge geringer als 20 mm, insbesondere geringer als 18 mm, so dass ein besonders kompakter Aufbau gegeben ist.

### Bezugszeichenliste

- 1: Scharnier
- 2: Seitenteil
- 3: Scharnierteil
- 4: Hebel
- 5: Hebel
- 6: Achse
- 7: Achse
- 8: Achse
- 9: Achse
- 10: Lineardämpfer
- 11, 11': Gehäuse
- 12: Kolbenstange
- 13: Kolben
- 14: Stift
- 15, 15': Halter
- 16: Langloch
- 17: Öffnung
- 18: Öffnung
- 19: Öffnung
- 19': Verstärkungsrippe
- 20: Schenkel
- 21: Verbindungssteg
- 22: Öffnung
- 23: Öffnung
- 24: Aussparung
- 25: Gewindebohrung
- 28, 28': Stufe
- 29: Lasche
- 30: Montageplatte
- 31: Halteelement
- 32: Achse
- 33: Feder
- 34: Rastelement
- 35: Öffnung
- 36: Öffnung
- 40: Tiefenverstellung
- 41: Zapfen
- 44: Steg
- 45: Steuerkurve
- 47: Öffnung
- 50: Höhenverstellung
- 51: Fühungsnut
- 52: Gewinde
- 55: Steg
- 56: Öse
- 60: Feder
- 61: Federarm
- 62: Federarm
- 63: Aufnahme
- 70: Kolbenring
- 71: Halter
- 72: Drosselöffnung
- 73: Stift
- 74: Fixierelement
- 75: Feder
- 76: Dichtung
- 77: Öffnung
- 78: Dichtlippe
- 80: Deckel
- 81: Öffnung
- 82: Ring
- 83: Federelement

## Patentansprüche

1. Scharnier (1) mit einem an einer Wand festlegbaren Seitenteil (2) und einem relativ zu dem Seitenteil (2) verschwenkbaren Scharnierteil (3), an dem eine Tür festlegbar ist, und einem in dem Seitenteil (2) angeordneten Lineardämpfer (10) mit einem Gehäuse (11, 11') und einer Kolbenstange (12), welche insbesondere durch eine Feder (75) vorgespannt ist, wobei das Gehäuse (11, 11') des Lineardämpfers (10) über einen Halter (15) des Scharniers drehfest in dem Seitenteil (2) an mindestens einer Achse (8, 9) fixiert ist, an welcher ein Hebel (4, 5) zur schwenkbaren Lagerung des Scharnierteils (3) gelagert ist, und an dem Hebel (4) zum Lagern des Scharnierteils (3) eine Steuerkurve (45) ausgebildet ist, die den Lineardämpfer (10) bei einer Schließbewegung kurz vor Erreichen einer Schließposition zusammendrückt, **dadurch gekennzeichnet, dass** die Steuerkurve (45) an mindestens einem gebogenen Steg des Hebels (4) ausgebildet ist und an einem Stift (14) des Scharniers entlang gleitet, der an der Kolbenstange (12) des Lineardämpfers (10) anliegt.

2. Scharnier nach Anspruch 1, **dadurch gekennzeichnet, dass** der Halter (15, 15') ein U-förmiges Formteil aufweist, das an zwei Schenkeln Öffnungen (17, 18) besitzt, die jeweils von einer Achse (8, 9) durchgriffen sind.

3. Scharnier nach Anspruch 1 oder 2, **dadurch gekennzeichnet, dass** das Gehäuse (11, 11') topfförmig ausgebildet ist und mit dem Halter (15') einteilig ausgebildet ist.

4. Scharnier nach Anspruch 1 oder 2, **dadurch gekennzeichnet, dass** das Gehäuse (11) des Lineardämpfers (10) topfförmig ausgebildet ist und auf der zu dem Boden des topfförmig ausgebildeten Gehäuses (11, 11') abgewandten Seite mindestens eine radial nach außen hervorstehende Stufe (28) ausgebildet ist und das Gehäuse (11) in eine Öffnung (19) des Halters (15) eingesteckt ist.

5. Scharnier nach einem der vorhergehenden Ansprüche, **dadurch gekennzeichnet, dass** das Gehäuse (11, 11') außermittig im Halter (15, 15') positioniert ist.

6. Scharnier nach einem der vorhergehenden Ansprüche, **dadurch gekennzeichnet, dass** in dem Gehäuse (11, 11') ein linear verschiebbarer Kolben angeordnet ist, der an der Kolbenstange (12) festgelegt ist.

7. Scharnier nach einem der vorhergehenden Ansprüche, **dadurch gekennzeichnet, dass** an einem Hebel (4) zum Lagern des Scharnierteils (3) eine Steuerkurve (45) ausgebildet ist, die den Lineardämpfer (10) bei einer Öffnungsbewegung vor Erreichen der maximalen Öffnungsposition zusammendrückt.

8. Scharnier nach einem der vorhergehenden Ansprüche, **dadurch gekennzeichnet, dass** der Stift (14) in einem Langloch (16) an dem Halter (15) linear geführt ist.

9. Scharnier nach einem der vorhergehenden Ansprüche, **dadurch gekennzeichnet, dass** die Länge des Hubes des Lineardämpfers (10) weniger als 5 mm, insbesondere zwischen 3 mm und 4,2 mm, beträgt.

10. Scharnier nach einem der vorhergehenden Ansprüche, **dadurch gekennzeichnet, dass** die Länge des Lineardämpfers (10) kleiner als 20 mm, vorzugsweise kleiner als 18 mm, ist.

11. Scharnier nach Anspruch 2 und optional nach einem der vorhergehenden Ansprüche 3 bis 10, **dadurch gekennzeichnet, dass** eine der Achsen (8, 9) eine Feder zur Schließunterstützung des Scharniers trägt, wobei die Feder in einem Zwischenraum des U-förmigen Formteils (15, 15') angeordnet ist.

12. Scharnier nach Anspruch 11, **dadurch gekennzeichnet, dass** ein Federarm (61) der Feder (60) sich in einem Freiraum neben dem Gehäuse (11, 11') erstreckt.

13. Scharnier nach einem der vorhergehenden Ansprüche, **dadurch gekennzeichnet, dass** das Seitenteil (2) an einer Montageplatte (30) und einem Halteelement (31) verstellbar gehalten ist, wobei das Seitenteil (2) über eine Höhenverstellung (50) und eine Tiefenverstellung (40) relativ zu der Montageplatte (30) verstellbar ist.

## Claims

1. Hinge (1) having a side part (2) which can be fixed to a wall and a hinge part (3) which can be pivoted relative to the side part (2) and to which a door can be fixed, and having a linear damper (10) which is arranged in the side part (2) and has a housing (11, 11') and a piston rod (12), which is pretensioned in particular by a spring (75), whereby the housing (11, 11') of the linear damper (10) is non-rotatably fixed in the side part (2) via a holder (15) of the hinge to at least one axis (8, 9) on which a lever (4, 5) is mounted for pivotably mounting the hinge part (3), and a control cam (45) is formed on the lever (4) for mounting the hinge part (3), which cam compresses the linear damper (10) during a closing movement shortly before reaching a closed position, **characterized in that** the control cam (45) is formed on at least one bent web of the lever (4) and slides along a pin (14) of the hinge which rests against the piston rod (12) of the linear damper (10).

2. Hinge according to claim 1, **characterized in that** the holder (15, 15') has a U-shaped shaped part which has openings (17, 18) on two legs, through each of which an axis (8, 9) passes.

3. Hinge according to claim 1 or 2, **characterized in that** the pot-shaped housing (11') is formed integrally with the holder (15').

4. Hinge according to claim 1 or 2, **characterized in that** the housing (11) of the linear damper (10) is of pot-shaped design and at least one step (28) projecting radially outwards is formed on the side facing away from the base, and the housing (11) is inserted into an opening (19) of the holder (15).

5. Hinge according to one of the preceding claims, **characterized in that** the housing (11, 11') is positioned eccentrically in the holder 15, 15'.

6. Hinge according to one of the preceding claims, **characterized in that** a linearly displaceable piston which is fixed to the piston rod (12) is arranged in the housing (11, 11').

7. Hinge according to one of the preceding claims, **characterized in that** a control cam (45) is formed on a lever (4) for mounting the hinge part (3), which cam compresses the linear damper (10) during an opening movement before reaching the maximum opening position.

8. Hinge according to one of the preceding claims, **characterized in that** the pin (14) is linearly guided in an elongated hole (16) on the holder (15).

9. Hinge according to one of the preceding claims, **characterized in that the** length of the stroke of the linear damper (10) is less than 5 mm, in particular between 3 mm and 4.2 mm.

10. Hinge according to one of the preceding claims, **characterized in that the** length of the linear damper (10) is less than 20 mm, preferably less than 18 mm.

11. Hinge according to claim 2 and, optionally, one of the preceding claims 3 to 10, **characterized in that** one of the axes (8, 9) carries a spring for supporting the closing of the hinge, wherein the spring is located in the intermediate space of the U-saped shaped part (15, 15').

12. Hinge according to claim 11, **characterized in that** a spring arm (61) of the spring (60) extends in a free space adjacent the housing (11, 11').

13. Hinge according to one of the preceding claims, **characterized in that** the side part (2) is adjustably held on a mounting plate (30) and a retaining element (31), wherein the side part (2) is adjustable relative to the mounting plate (30) via a height adjustment (50) and a depth adjustment (40).

## Revendications

1. Charnière (1) comportant une partie latérale (2) qui se fixe à une paroi et une partie de charnière (3) pivotant par rapport à la partie latérale (2) et à laquelle se fixe un battant de porte ainsi qu'un amortisseur linéaire (10) monté dans la partie latérale (2) et ayant un boîtier (11, 11') et une tige de piston (12), notamment précontrainte par un ressort (75),
- le boîtier (11, 11') de l'amortisseur linéaire (10) étant fixé par un support (15) de la charnière, solidairement en rotation à la partie latérale (2) à au moins un axe (8, 9), qui est muni d'un levier (4, 5) pour le montage pivotant de la partie de charnière (3) et le levier (4) comporte une courbe de came (45) pour l'appui de la partie de charnière (3), cette courbe de came comprimant l'amortisseur linéaire (10) dans le mouvement de fermeture, juste avant d'atteindre une position de fermeture,
charnière **caractérisée en ce que**
la courbe de came (45) est réalisée sur au moins une branche courbée du levier (4) et elle glisse le long d'une broche (14) de la charnière et qui s'appuie contre la tige de piston (12) de l'amortisseur linéaire (10).

2. Charnière selon la revendication 1,
**caractérisée en ce que**
le support (15, 15') est une pièce en forme de U munie d'orifices (17, 18) dans ses deux branches et qui sont traversés respectivement par un axe (8, 9).

3. Charnière selon la revendication 1 ou 2,
**caractérisée en ce que**
le boîtier (11, 11') est en forme de pot, en une seule pièce avec le support (15').

4. Charnière selon la revendication 1 ou 2,
**caractérisée en ce que**
le boîtier (11) de l'amortisseur linéaire (10) est en forme de pot et son côté non tourné vers le fond du boîtier (11, 11') en forme de pot, présente un épaulement (28), radialement en relief vers l'extérieur, le boîtier (11) étant engagé dans un orifice (19) du support (15).

5. Charnière selon l'une des revendications précédentes,
**caractérisée en ce que**
le boîtier (11, 11') est positionné de façon excentrée dans le support (15, 15').

6. Charnière selon l'une des revendications précédentes,
**caractérisée en ce que**
un piston à mouvement linéaire est installé dans le boîtier (11, 11') et fixé à la tige de piston (12).

7. Charnière selon l'une des revendications précédentes,
**caractérisée en ce que**
une courbe de came est réalisée sur un levier (4) pour servir d'appui à la partie de charnière (3), cette courbe (45) comprimant l'amortisseur linéaire (10) dans son mouvement d'ouverture avant d'atteindre la position d'ouverture maximale.

8. Charnière selon l'une des revendications précédentes,
**caractérisée en ce que**
la broche (14) est guidée de manière linéaire dans un trou oblong (16) du support (15).

9. Charnière selon l'une des revendications précédentes,
**caractérisée en ce que**
la longueur de la course de l'amortisseur linéaire (10) est inférieure à 5 mm, notamment est comprise entre 3 mm et 4,2 mm.

10. Charnière selon l'une des revendications précédentes,
**caractérisée en ce que**
la longueur de l'amortisseur linéaire (10) est inférieure à 20 mm et et de préférence elle est inférieure à 18 mm.

11. Charnière selon la revendication 2 et en option selon l'une des revendications 3 à 10,
**caractérisée en ce que**
l'un des axes (8, 9) porte un ressort pour assister la fermeture de la charnière, le ressort étant dans l'espace intermédiaire de la pièce en forme de U (15, 15').

12. Charnière selon la revendication 11,
**caractérisée en ce que**
le bras (61) du ressort (60) s'étend dans l'espace libre à côté du boîtier (11, 11').

13. Charnière selon l'une des revendications précédentes,
**caractérisée en ce que**
la partie latérale (2) est tenue de manière réglable sur une plaque de montage (30) et un élément de maintien (31), la partie latérale (2) étant réglable en hauteur (50) et en profondeur (40) par rapport à la plaque de montage (30).
